# EUROPÄISCHE PATENTSCHRIFT

(11) **EP 0 446 455 B1**
(45) Veröffentlichungstag und Bekanntmachung des Hinweises auf die Patenterteilung: **02.11.1994**
(21) Anmeldenummer: 90124359.2
(22) Anmeldetag: 17.12.1990
(51) Int. Cl.: B65B 55/10

(54) **Verfahren und Vorrichtung zum Sterilisieren einer Verpackungsmaterialbahn**
Method and device for sterilising a web of packaging material
Procédé et dispositif de stérilisation d'une bande de matériau d'emballage

(30) Priorität: 10.03.1990 DE 4007714
(43) Veröffentlichungstag der Anmeldung: 18.09.1991
(73) Patentinhaber: ROBERT BOSCH GMBH, 70442 Stuttgart (DE)
(72) Erfinder: Buchner, Norbert, Prof. Dr.-Ing., W-7057 Winnenden 6 (DE); Nahidino, Massoud, W-7024 Filderstadt 1 (DE)

(56) Entgegenhaltungen:
- DE-A- 2 026 375
- GB-A- 2 018 137
- US-A- 3 383 831

## Beschreibung

Die Erfindung betrifft ein Verfahren zum Sterilisieren einer Verpackungsmaterialbahn nach dem Oberbegriff des Anspruchs 1. Bei einem beispielsweise durch die EP-A-142 758 bekannt gewordenen Verfahren dieser Art wird die Vorreinigung der Verpackungsmaterialbahn in einem Wasserbad mit Ultraschallwellen durchgeführt. Bei dieser Reinigung wird vorab ein Teil der Keime von der Oberfläche des Verpackungsmaterials gelöst und entfernt, so daß bei der nachfolgenden UV-(Ultraviolett-)Bestrahlung eine verminderte Keimbelastung vorliegt. Dieses bekannte Verfahren erbringt eine im Durchschnitt recht gute Entkeimungsrate. Untersuchungen haben jedoch ergeben, daß immer wieder eine nicht ausreichende Sterilität der Verpackungsmaterialbahn vorliegt. Es ist daher ein chemiefreies Sterilisierverfahren für eine Verpackungsmaterialbahn wünschenswert, das eine gleichmäßige Entkeimung mit einem hohen Sterilisationseffekt gewährleistet.

Das erfindungsgemäße Verfahren mit dem kennzeichnenden Merkmal des Anspruchs 1 hat das überraschende Ergebnis gebracht, daß die Kombinationswirkung einer Naßreinigung mit Bürsten und eine anschließende UV-Bestrahlung der Verpackungsmaterialbahn wesentlich besser ist als eine Vorreinigung mit Ultraschall. Untersuchungen haben nämlich gezeigt, daß eine Naßreinigung mit Bürsten einen schlechteren Reinigungseffekt bringt als eine Ultraschallbadreinigung. Der überlegene Effekt des erfindungsgemäßen Verfahrens läßt sich nachträglich nur so erklären, daß bei der Ultraschallreinigung lose an der Packstoffoberfläche haftende Teilchen und auch Mikroorganismen bei Ultraschalleinwirkung durch Kavitation gelöst werden, daß es aber bei stark haftenden Anhäufungen von Staub und Mikroorganismen nicht zu einer Ablösung kommt und daß Mikroorganismen in solchen Anhäufungen wegen der Schattenbildung vom UV-Licht nur unvollkommen erreicht werden. Dagegen werden bei der Bürstenreinigung Anhäufungen von Mikroorganismen allein oder auch in Verbindung mit Staubteilchen durch Zertrümmern aufgelöst und im umgebenden Wasser und auch auf einer größeren Fläche auf dem Verpackungsmaterial verteilt. Solche feinverteilten Mikroorganismen werden aber vom UV-Licht gut erreicht. Aus diesem Grund wird durch die Kombination einer Naßreinigung mit Bürsten und einer UV-Bestrahlung ein besseres Ergebnis erzielt als mit einer Vorreinigung mit Ultraschall.

Weiter hat es sich gezeigt, daß Mikroorganismen nach einer Bürstenreinigung teilweise recht locker auf der Oberfläche haften, da sie durch die Reinigung zunächst abgelöst und dann anderswo angeschwemmt werden. Diese Mikroorganismen lassen sich durch einen scharfen Sterilwasserstrahl und auch durch einen scharfen Sterilluftstrahl entfernen, was das Sterilisierergebnis weiter verbessert.

Eine Vorrichtung zum Durchführen des erfindungsgemäßen Verfahrens hat wenigstens eine der UV-Strahlungsquelle vorgeschaltete, die Oberfläche der Verpackungsmaterialbahn bestreichende, walzenförmige Bürste. Ein sehr gutes Reinigungsergebnis wird erzielt, wenn die Enden der Borsten der Bürste die Oberfläche der Verpackungsmaterialbahn mit geringer Spannung bestreichen. Eine solche Vorrichtung hat einen einfachen und kostengünstigen Aufbau und behandelt das Verpackungsmaterial schonend.

Ein Ausführungsbeispiel des erfindungsgemäßen Verfahrens und eine Vorrichtung zum Durchführen des Verfahrens werden im folgenden näher beschrieben und anhand einer Zeichnung erläutert, die die Vorrichtung vereinfacht im Querschnitt zeigt.

Eine Verpackungsmaterialbahn 1 wird von einer Vorratsrolle 2 kontinuierlich abgezogen und über eine Umlenkrolle 11 von oben in einen Behälter 12 geleitet. Dort wird sie im Zickzack über drei untere und zwei obere Umlenkwalzen 13 bis 17 und dann wieder aus dem Behälter 12 heraus über eine bestimmte Strecke nach oben und dann über eine Unlenkrolle 18 zu einer nicht dargestellten Verpackungsmaschine geführt. Der Behälter 12 enthält ein Sterilwasserbad 3, dessen Niveau über den oberen Umlenkwalzen 16, 17 liegt. Über den oberen Umlenkwalzen 16, 17 ist je eine walzenförmige Bürste 21, 22 gleichachsig drehbar angeordnet, deren Borsten 23 radial abstehen. Die Drehachsen der Bürsten 21, 22 haben von der oberen Mantellinie der Walzen 16, 17 einen Abstand, der um ca. 1 mm kleiner ist als der Radius der Borsten 23 der Bürsten 21, 22, so daß die Enden der Borsten 23 die über die Umlenkwalzen 16, 17 geführte Bahn 1 mit geringer Spannung bestreichen. Die Bürsten 21, 22 werden rotierend angetrieben und zwar in einer Richtung, die der Förderrichtung der Bahn 1 entgegenläuft. Die beiden Bürsten 21, 22 sind unter Hauben 25, 26 angeordnet und tauchen in das Sterilwasserbad 3 mit ihrem unteren Teil ein, so daß sie mit den nach unten abstehenden Borsten 23 die über die Walzen 16, 17 geführte Bahn 1 mit geringer Spannung berühren. Beim Durchziehen der Bahn 1 durch das Sterilwasserbad 3 und beim Rotieren der Bürsten 21, 22 bestreichen deren Borsten 23 die zugekehrte Seite der Verpackungsmaterialbahn 1. Dabei unterziehen die Bürsten 21, 22 die Verpackungsmaterialbahn 1 in Anwesenheit von Wasser einer intensiven mechanischen Reinigung, wobei ein Teil der auf der bestrichenen Oberfläche der Bahn 1 haftenden Teilchen, wie Staub, Mikroorganismen oder dergleichen gelöst werden.

Nach dieser mechanischen Naßreinigung und nach Verlassen des Sterilwasserbades 3 wird die Verpackungsmaterialbahn 1 zwischen zwei Düsen 31, 32 hindurchgeführt, die in einem breiten, scharfen Strahl die beiden Seiten der Bahn 1 mit Sterilwasser spülen, wobei lose Fremdteilchen fortgespült werden. Danach läuft die Bahn 1 noch einmal zwischen zwei Düsen 33, 34 hindurch, die in einem scharfen Strahl sterile Druckluft beidseitig auf die Bahn 1 blasen, so daß verbliebene Wasserreste abgeschält und weggetrocknet werden. Schließlich wird die Bahn 1 mit ihrer zuvor von den Bürsten 21, 22 bestrichenen Seite an einem UV-Strahler 35 vorbeigeführt, wo sie mit UV-Licht bestrahlt wird. Der UV-Strahler ist vorzugsweise vom C-Typ mit einer Leistung von 110 mW cm² . Die Bestrahlungszeit beträgt vorzugsweise 5 Sekunden. Anschließend wird die so behandelte Bahn 1 zum Formen von Verpackungsbehältern einer nicht dargestellten Verpackungsmaschine zugeführt.

Bei der beschriebenen Vorrichtung wird lediglich eine Seite der Verpackungsmaterialbahn 1 behandelt und zwar die die Innenseite der Packungen bildende Seite. Es ist auch möglich, die andere Seite der Verpackungsmaterialbahn durch eine entsprechende Anordnung von Bürsten und einem UV-Strahler sterilisieren. Ferner ist es unter Umständen vorteilhaft, dem Sterilwasserbad Detergentien oder Entspannungsmittel zuzusetzen.

In Versuchen wurde eine 0,6 mm dicke und 219 mm breite Verpackungsmaterialbahn aus Polystyrol mit Bazillus subtilis-Sporen infiziert. Die folgende Tabelle gibt einen Vergleich zwischen dem Entkeimungsergebnis bei Kombination von Ultraschallbehandlung während einer Dauer von 20 Sekunden und einer Energiedichte von 16 W/l (Watt pro Liter Wasser im Behälter), im Gegensatz zu einer Naßbürstung mit der oben beschriebenen Vorrichtung bei einer Verweilzeit der Bahn von 20 Sekunden im Wasserbad und in beiden Fällen einer anschließenden UV-Bestrahlung von 5 Sekunden.

| Anfangskeimzahl * | Entkeimungsrate bei | | |
|---|---|---|---|
| | Ultraschall - UV | 1 Bürste + UV | 2 Bürsten + UV |
| 2 · 10⁴ | 99,744 | 99,987 | 99,997 |
| 2 · 10⁶ | 99,994 | 99,9994 | 99,9996 |

| | | | |
|---|---|---|---|
| (* bezogen an eine Kreisfläche mit einem Durchmesser von 43 mm) | | | |

Weitere Versuche zeigten, daß eine Vorreinigung mit nur einer einzigen Bürste schon eine sehr gute Entkeimungsrate bringt. Die Verlängerung der Verweilzeit der Verpackungsmaterialbahn im Wasserbad unter der UV-Lichtquelle brachte gegenüber den oben angeführten Werten nur unwesentlich bessere Ergebnisse.

## Patentansprüche

1. Verfahren zum Sterilisieren einer Verpackungsmaterialbahn, bei dem die Bahn zunächst einer Reinigung in Anwesenheit von sterilem Wasser, darauf einer Trocknung mit einem sterilen Gas und schließlich einer Bestrahlung mit Ultraviolett-Strahlen unterzogen wird, dadurch gekennzeichnet, daß die vorausgehende Reinigung in Anwesenheit von Wasser durch Bürsten durchgeführt wird.

2. Verfahren nach Anspruch 1, dadurch gekennzeichnet, daß das Bürsten mittels rotierender Bürsten (21, 22) durchgeführt wird.

3. Verfahren nach Anspruch 1 oder 2, dadurch gekennzeichnet, daß das Bürsten (21, 22) in einem Wasserbad (3) durchgeführt wird.

4. Verfahren nach einem der Ansprüche 1 bis 3, dadurch gekennzeichnet, daß die Packstoffbahn (1) nach dem Bürsten und vor dem Trocknen mit einem scharfen Sterilwasserstrahl gespült wird.

5. Vorrichtung zum Durchführen des Verfahrens nach einem der Ansprüche 1 bis 4 mit einer Ultraviolett-Lichtquelle, vor der die Verpackungsmaterialbahn vorbeigeführt wird und mit einer vorgeschalteten Naßreinigungseinrichtung, dadurch gekennzeichnet, daß die Naßreinigungseinrichtung wenigstens eine rotierende, die Oberfläche der Verpackungsmaterialbahn (1) bestreichende, walzenförmige Bürste (21, 22) aufweist.

6. Vorrichtung nach Anspruch 5, dadurch gekennzeichnet, daß die rotierende Bürste (21, 22) mit geringer Spannung ihrer Borsten (23) die Verpackungsmaterialbahn (1) bestreicht.

7. Vorrichtung nach Anspruch 6, dadurch gekennzeichnet, daß der Achsabstand der rotierenden Bürste (21, 22) zu der bestrichenen Verpackungsmaterialbahn (1) um ca. 1 mm kleiner ist als der Radius ihrer Borsten (23).

8. Vorrichtung nach Anspruch 7, dadurch gekennzeichnet, daß die Verpackungsmaterialbahn (1) im Angriffsbereich der Borsten (23) der Bürste (21, 22) von einer Umlenkwalze (16, 17) unterstützt ist.

## Claims

1. A method for sterilizing a web of packaging material, in which the web is subjected first to cleaning in the presence of sterile water, then to drying by a sterile gas and finally to irradiation with ultraviolet radiation, wherein the preceeding cleaning is carried out by means of brushes in the presence of water.

2. The method as claimed in claim 1, wherein the brushing is carried out by means of rotating brushes (21, 22).

3. The method as claimed in claim 1 or 2, wherein the brushing (21, 22) is carried out in a water bath (3).

4. The method as claimed in one of claims 1 to 3, wherein the web (1) of packaging material is rinsed with a vigorous sterile water stream after the brushing and before the drying.

5. A device for carrying out the method as claimed in one of claims 1 to 4, having a source of ultraviolet light in front of which the web of packaging material is directed past, and having a wet-cleaning apparatus upstream, wherein the wet-cleaning apparatus has at least one rotating roll-shaped brush (21, 22) which sweeps the surface of the web (1) of packaging material.

6. The device as claimed in claim 5, wherein the rotating brush (21, 22) sweeps the web (1) of packaging material with a low stress on its bristles (23).

7. The device as claimed in claim 6, wherein the distance from the axle of the rotating brush (21, 22) to the swept web (1) of packaging material is about 1 mm smaller than the radius of its bristles (23).

8. The device as claimed in claim 7, wherein the web (1) of packaging material is supported in the region of action of the bristles (23) of the brush (21, 22) by a deflection roll (16, 17).

## Revendications

1. Procédé pour stériliser une bande de matériau d'emballage, procédé dans lequel la bande est soumise tout d'abord à un nettoyage en présence d'eau stérile, ensuite à un séchage avec un gaz stérile, et enfin à une irradiation avec un rayonnement ultraviolet, procédé caractérisé en ce que le précédent nettoyage en présence d'eau est effectué par brossage.

2. Procédé selon la revendication 1, caractérisé en ce que le brossage est effectué au moyen de brosses rotatives (21, 22).

3. Procédé selon la revendication 1 ou la revendication 2, caractérisé en ce que le brossage (21, 22) est effectué dans un bain d'eau (3).

4. Procédé selon une des revendications 1 à 3, caractérisé en ce que la bande (1) de matériau d'emballage est rincée après le brossage et avant le séchage avec un fort jet d'eau stérile.

5. Dispositif pour mettre en oeuvre le procédé selon une des revendications 1 à 4, avec une source de lumière ultraviolette, devant laquelle est guidée la bande de matériau d'emballage, et avec une installation de nettoyage par voie humide montée en amont, dispositif caractérisé en ce que l'installation de nettoyage par voie humide comporte au moins une brosse rotative de forme cylindrique (21, 22) balayant la surface de la bande (1) du matériau d'emballage.

6. Dispositif selon la revendication 5, caractérisé en ce que les brosses rotatives (21, 22) balayent la bande (1) de matériau d'emballage avec une faible contrainte de leurs soies (23).

7. Dispositif selon la revendication 6, caractérisé en ce que la distance axiale des brosses rotatives (21, 22) par rapport à la bande (1) de matériau d'emballage est d'environ 1 mm plus petite que le rayon de leurs soies (23).

8. Dispositif selon la revendication 7, caractérisé en ce que la bande (1) de matériau d'emballage est soutenue dans la zone d'attaque des soies (23) des brosses (21, 22) par un cylindre de renvoi (16, 17).
